# EUROPÄISCHE PATENTSCHRIFT

(11) **EP 1 139 801 B1**
(45) Veröffentlichungstag und Bekanntmachung des Hinweises auf die Patenterteilung: **28.01.2004**
(21) Anmeldenummer: 00964133.3
(22) Anmeldetag: 06.09.2000
(51) Int. Cl.: A24D 1/00

(54) **DOPPELFILTER-CIGARETTE UND VERFAHREN ZU IHRER HERSTELLUNG**
DOUBLE FILTER CIGARETTE AND METHOD FOR PRODUCTION THEREOF
CIGARETTE A DOUBLE FILTRE ET SON PROCEDE DE PRODUCTION

(30) Priorität: 15.10.1999 DE 19949789
(43) Veröffentlichungstag der Anmeldung: 10.10.2001
(73) Patentinhaber: British American Tobacco (Germany) GmbH, 20354 Hamburg (DE)
(72) Erfinder: GRZONKA, Horst, 95490 Mistelgau (DE); METZNER, Wolfgang, 21035 Hamburg (DE)
(74) Vertreter: Rögner, Jürgen, Dipl.-Ing.
(86) Internationale Anmeldenummer: PCT/EP2000/008713
(87) Internationale Veröffentlichungsnummer: WO 2001/028368

(56) Entgegenhaltungen:
- BE-A- 458 179
- CH-A- 405 137
- DE-A- 4 414 605
- DE-A- 4 435 110
- DE-C- 19 809 865

## Beschreibung

Die vorliegende Erfindung betrifft eine Filtercigarette mit einem Tabakstrang und zwei an den Tabakstrang angesetzten unterschiedlichen Filtern, die vom Tabakstrang ablösbar sind, im Weiteren "Doppelfilter-Cigarette" genannt. Ferner betrifft die Erfindung ein Filterbelagpapier zur Anbringung eines Filters an einem Tabakstrang sowie die Verwendung einer erfindungsgemäßen Doppelfilter-Cigarette mit einer Cigarettenschachtel. Schließlich zeigt die Erfindung ein Verfahren zur Herstellung einer solchen Doppelfilter-Cigarette auf.

Filtercigaretten, die mehrere Filter aufweisen, sind grundsätzlich bekannt. So beschreibt beispielsweise die DE 27 09 777 A1 eine teilbare Cigarette mit Trennstreifen, die an ihren Enden mit zwei Filtern ausgestattet sein kann. Hierdurch sollen dem Konsumenten kürzere Cigaretten mit und ohne Filter angeboten werden, um zu vermeiden, dass Tabak verschwendet wird, wenn der Konsument nicht eine normal lange Cigarette ganz rauchen will.

Auch aus der GB-A 851,324 ist die Herstellung kurzer Filtercigaretten bekannt, wobei die beiden Cigaretten an ihrem zentralen Doppelfilter mittels eines trennbaren Belagpapiers miteinander verbunden sind, so dass durch Aufbrechen dieses Belagpapiers zwei Filtercigaretten entstehen.

Aus der GB-A 2,129,274 ist weiterhin eine Cigarette mit Filtern an beiden Enden eines Tabakstrangs bekannt, die in der Mitte oder an einem Filter getrennt werden kann, um zwei kürzere Cigaretten oder eine lange Cigarette herzustellen.

Die DE 82 22 972 U 1 offenbart eine Cigarette mit zwei Filtern und zwei Perforationen. Eine der Perforationen befindet sich in der Mitte der Cigarette, um sie in zwei kurze Cigaretten teilen zu können, während die andere Perforation sich an der Grenzfläche zu einem Filter befindet, um bei Abtrennung eine lange Filtercigarette zu erhalten. Gemäß dieser Offenbarung ist es auch möglich, eine weitere Perforation vor dem zweiten Filter vorzusehen.

All diese obigen Vorschläge aus dem Stand der Technik gehen nachteiligerweise davon aus, dass der Raucher immer nur Cigaretten einer einzigen Geschmacksrichtung oder Stärke rauchen möchte. Außerdem wird kein Verfahren zur fabrikatorischen, also Massen-Herstellung einer solchen Doppelfilter-Cigarette angegeben.

Aus der DE 44 14 605 A1 ist eine Cigarette bekannt, welche einen von Cigarettenpapier umgebenen Tabakstrang mit an dessen Enden vorgesehenen Filtern aufweist. Um die Cigarette individuell in ihrer Stärke zu rauchen, wird vorgeschlagen, dass die Filter unterschiedlich lang sind. Bei dieser Cigarette wird ein übliches Filterpapier für jeden Filter verwendet. Der Nachteil hierbei ist, dass nach dem Abtrennen eines der Filter direkt am Filterkörper an dem Ende, an dem die Cigarette angezündet werden soll, ein Filterpapierrest verbleibt, der den Geschmack beim Anzünden der Cigarette beeinträchtigt. Um diese Beeinträchtigung auszuschließen, müsste man den Filter an einer Stelle abtrennen, wo kein Belagpapier mehr vorhanden ist, wodurch ein sehr unregelmäßiger oder ausgefranster Tabakstrang-Stirnabschnitt entstehen würde. Außerdem wird hierbei Tabak verschwendet.

Es ist deshalb eine Aufgabe der vorliegenden Erfindung, eine Filtercigarette mit zwei Filtern, also eine Doppelfilter-Cigarette, zu schaffen, welche es dem Raucher gestattet, vor dem Anrauchen der Cigarette zwischen zwei unterschiedlichen Geschmacksrichtungen zu wählen bzw. wahlweise eine starke oder eine leichte Cigarette zu rauchen, wobei nach der Abtrennung eines Filters und nach dem Anzünden der Cigarette an dieser Seite eine Beeinträchtigung des Cigarettengeschmacks vermieden werden soll. Auch ein diesbezüglich geeignetes Filterpapier soll bereitgestellt werden.

Weiterhin soll erfindungsgemäß ein Weg aufgezeigt werden, wie ein Konsument in einfacher Weise Zugriff auf in Geschmack und/oder Stärke unterschiedliche Cigaretten erhalten kann, die aus einem Strang mit zwei Filtern durch Abtrennen eines der Filter manuell hergestellt werden.

Und schließlich soll ein Verfahren zur fabrikatorischen Herstellung einer solchen Doppelfilter-Cigarette vorgeschlagen werden.

Die erfindungsgemäße Filtercigarette löst die erstgenannte Aufgabe dadurch, dass sie ein Filterbelagpapier zur Anbringung eines Filters an einem Tabakstrang bereitstellt, welches einen Belagpapierstreifen und einen daran anschließenden Cigarettenpapierstreifen aufweist, wobei der Cigarettenpapierstreifen den Verbindungsabschnitt zwischen Tabakstrang und Filter bildet. Natürlich kann jeder einzelne Filter der erfindungsgemäßen Doppelfilter-Cigarette demgemäß ausgestaltet werden. Die Verwendung eines solchen speziellen Filterbelagpapiers macht die Handhabung der erfindungsgemäßen Cigarette durch den Konsumenten sehr viel praktikabler. Im Gegensatz zu herkömmlichen Ausgestaltungen ragt hier nämlich nicht mehr das Filterbelagpapier über den Filter hinaus auf einen Teil des Tabakstrangs, sondern der mit dem Tabakstrang überlappende Teil, also der Verbindungsabschnitt, wird aus Cigarettenpapier gebildet. Damit verbleibt beim Entfernen des Filters am stirnseitigen Rand des Tabakstrangs lediglich ein Cigarettenpapierstreifen, der beim Abrauchen den Geschmackseindruck nicht stört. Ferner kann der Filter an dem Abschnitt, wo der Cigarettenpapierstreifen an den Belagpapierstreifen anschließt, sauber abgetrennt werden, ohne dass ein ausgefranstes Cigarettenende entsteht. Dabei wird bevorzugt eine Konfiguration zum Einsatz kommen, bei der keine Perforationen oder sonstige Abtrennhilfen vorgesehen sind, da diese als zusätzliche Ventilationsöffnungen wirken und damit wiederum den Geschmack beeinflussen würden. Insgesamt ist es natürlich aber nicht auszuschließen, dass auch perforierte oder mit Ventilationsöffnungen versehene Cigaretten erfindungsgemäß ausgestaltet werden.

Bei einer möglichen Ausführungsvariante der erfindungsgemäßen Filtercigarette ist der Belagpapierstreifen zusammen mit dem Cigarettenpapierstreifen einstückig ausgebildet, wobei dem Belagpapierstreifen durch Bedruckung die physikalischen Eigenschaften, insbesondere die Festigkeit eines Belagpapierstreifens verliehen werden. Dadurch wird eine technisch unkomplizierte Möglichkeit bereitgestellt, das Filterbelagpapier mit den beiden unterschiedlichen Zonen herzustellen, da durch die teilweise Bedruckung eines einzigen Filterbelagpapiers in einem Teilabschnitt diejenigen Eigenschaften bereitgestellt werden können, die der Belagpapierstreifen haben muss, insbesondere was seine Festigkeit betrifft. Die Herstellung wird vereinfacht, da Belagpapierstreifen und daran anschließender Cigarettenpapierstreifen nicht in einem separaten Arbeitsschritt miteinander verbunden werden müssen.

Natürlich steht aber immer auch die Möglichkeit zur Verfügung, gemäß einer weiteren Ausführungsform der erfindungsgemäßen Filtercigarette den Belagpapierstreifen und den daran anschließenden Cigarettenpapierstreifen zweistückig auszubilden und miteinander zu verbinden, insbesondere zu verkleben.

Bei einer Ausführungsform der erfindungsgemäßen Filtercigarette weisen die beiden Filter einen unterschiedlichen Aufbau auf. So können beispielsweise Filter mit mehreren hintereinandergeschalteten Kammern oder koaxiale Filterausgestaltungen verwendet werden. Auch dichter oder weniger dicht gepackte Filtermaterialien können verwendet werden.

Andererseits lässt sich die gewünschte Wirkung auch dadurch erzielen, dass die beiden Filter aus unterschiedlichen Filtermaterialien aufgebaut werden, beispielsweise Celluloseacetat- oder Papierfilter bzw. Aktivkohlefilter, und/oder mit unterschiedlichen Filterventilationen versehen sind.

Durch die Verwendung verschiedener Filter lassen sich beispielsweise folgende Kombinationen erhalten: kräftiger/leichter Geschmack, kräftiger/mittelstarker Geschmack, mittelstarker/leichter Geschmack.

Auch die Zugabe von Additiven (z. B. Aktivkohle) in die Filter ist ein denkbarer Weg, unterschiedliche Filterwirkungen und Geschmacksrichtungen zu erzielen. Letzteres kann auch durch die Zugabe eines Flavours, (z. B. in Form von Fäden oder Kapseln) in einen Filter oder unterschiedlicher Flavour für beide Filter erreicht werden.

Bei einer bevorzugten Ausführungsform der erfindungsgemäßen Filtercigarette sind im Bereich der Filter Markierungen angebracht, welche die bei Abtrennung eines Filters entstehende Cigarette kennzeichnen. Vorzugsweise sind solche Markierungen Schriftzüge, die in der Nähe des strangseitigen Endes des Filters aufgedruckt werden. Bevorzugt wird dabei so verfahren, dass beim Abtrennen eines Filters auch die entsprechende Markierung bzw. der entsprechende Schriftzug mit abgetrennt wird, so dass eine Cigarette verbleibt, welche in ihrem Geschmack entsprechend dem Aufdruck auf dem verbleibenden Filter ausgestaltet ist.

Die Cigarette hat mit beiden Filtern vorzugsweise eine Länge von 80 bis 120 mm, bevorzugt 100 mm, wobei die Länge des Tabakstrangs erfindungsgemäß 40 bis 60 mm betragen kann und bevorzugt bei etwa 50 mm liegt.

Bei einer bevorzugten Ausführungsform des erfindungsgemäßen Filterbelagpapiers steht der Cigarettenpapierstreifen über eine Längskante des Belagpapierstreifens hervor und kann in diesem hervorstehenden Bereich zur Befestigung des Tabakstrangs verwendet werden.

Bevorzugt wird dieses Belagpapier durch ein doppeltes Belagpapier aus einem zentralen Streifen Cigarettenpapier und zwei seitlich angesetzten Streifen Belagpapier gebildet, das in der Mitte aufgetrennt wird, so dass zwei zueinander spiegelbildliche erfindungsgemäße Filterbelagpapiere entstehen. Solche "doppelten" Belagpapiere lassen sich auf modernen Maschinen verarbeiten.

Ein weiterer Aspekt der vorliegenden Erfindung betrifft die verbesserte Handhabung erfindungsgemäßer Filtercigaretten durch den Konsumenten. Erfindungsgemäß können nämlich solche Filtercigaretten mit einer Cigarettenschachtel verwendet werden, die Öffnungsklappen an beiden Stirnseiten aufweist.

Hierbei wird es dem Konsumenten sehr einfach gemacht, auch tatsächlich die gewünschte Cigarette herzustellen. Wenn er nämlich an einem Ende der Cigarettenschachtel die Cigarette an einem Filter herausnimmt und dort festhält, muss er lediglich das zuletzt hervorkommende Ende der Cigarette mit dem Filter abtrennen und erhält so jeweils immer die gewünschte Art von Cigarette nur dadurch, dass er sie von einer bestimmten Seite her aus der Cigarettenschachtel entnimmt.

Besonders bevorzugt wird hierbei eine Cigarettenschachtel verwendet, welche Öffnungsklappen aufweist, die jeweils an gegenüberliegenden Flachseiten der Schachtel an einer stirnseitigen Kante angelenkt sind. An dieser Stelle wird auf die deutsche Patentschrift DE 198 09 865 C1 der Anmelderin Bezug genommen, in der eine solche Schachtel detailliert beschrieben ist. Insbesondere die Ausgestaltung gemäß Figur 1 dieser oben genannten Patentschrift wird zusammen mit der entsprechenden Erläuterung durch Bezugnahme hierin aufgenommen.

Wenn eine solche Schachtel verwendet wird und bevorzugt noch die gegenüberliegenden Flachseiten mit Kennzeichnungen bzw. Aufschriften versehen sind, welche jeweils denjenigen Cigaretten entsprechen, die von dieser Flachseite her mit dem Filter voraus aus der Schachtel entnehmbar sind, stellt es für den Konsumenten keinerlei Probleme dar, sich einfach die gewünschte Cigarette am Mundende, dort wo der Filter am Tabakstrang verbleibt, aus der Schachtel herauszuholen und das entgegengesetzte Filterende abzutrennen.

Und schließlich zeigt die Erfindung auch ein Verfahren gemäß Anspruch 17.

Dieses Verfahren lässt sich auf herkömmlichen Cigarettenherstellungs- und Filteransetz-Maschinen realisieren, die nur wenig modifiziert werden müssen, so dass ohne großen zusätzlichen Aufwand die fabrikatorische Herstellung solcher Doppelfilter-Cigaretten möglich ist.

Dabei wird nach einer bevorzugten Ausführungsform ein sogenanntes "doppeltes Belagpapier" aus einem zentralen Streifen Cigarettenpapier und zwei damit an seiner Längskante verbundenen Streifen Belagpapier verwendet. Dieses doppelte Belagpapier wird insbesondere durch ein Trennmesser in zwei Hälften getrennt, die bevorzugt zueinander spiegelsymmetrisch sind, auf die entsprechende Breite ausgefahren und dann zur Befestigung der beiden Filter an dem zentralen Tabakstrang verwendet.

Als Alternative hierzu ist es auch möglich, eine Filteransetzmaschine mit zwei Bobinen für ein einfaches entsprechendes Belagpapier zu betreiben, obwohl der hierfür erforderliche Aufwand größer ist.

Die beiden Belagpapier-Streifen dieses doppelten Belagpapiers sind so breit, dass sie jeweils die einzelnen Filter bedecken, während der Cigarettenpapierstreifen so breit sein muss, dass eine gute Verklebung sowohl zu den Belagpapieren als auch zum Cigarettenpapier des Tabakstrangs möglich ist.

Die beiden Belagpapiere können unterschiedliche Spezifikationen haben, die insbesondere in Bezug auf Ventilation, Dicke, Breite und Farbe an die Spezifikationen der verwendeten Filter angepasst sind.

Es können jedoch auch alle anderen Belagpapiere eingesetzt werden, deren Aufbau so ausgelegt ist, dass der mit dem Tabakstrang verklebte Teil des Belagpapiers dünn genug ist, um die leichte Abtrennung des Filters vom Tabakstrang zu ermöglichen. Dies lässt sich, wie oben schon angedeutet beispielsweise durch ein Cigarettenpapier-ähnliches Belagpapier erzielen, das im Bereich des Mundendes/Filters durch Bedruckung verstärkt ist. Die Bedruckung kann in einem Streifen (mit einem unbedruckten Streifen am Rand) oder auch in zwei Streifen (verbunden durch einen unbedruckten Streifen) erfolgen, so dass sich Belagpapiere in den oben beschriebenen Geometrien ergeben. Auch hier lassen sich durch die Bedruckung unterschiedliche Spezifikationen auf einem "doppelten Belagpapier" erreichen.

Die Erfindung wird im Folgenden anhand von Ausführungsbeispielen unter Bezugnahme auf die beiliegenden, schematischen Zeichnungen näher erläutert. Es zeigen:
- Figur 1: eine erfindungsgemäße Doppelfilter-Cigarette mit unterschiedlichen Filtern an beiden Enden;
- Figuren 2 und 3: die Vorder- bzw. Rückseite einer speziellen Cigarettenschachtel zur Verwendung mit den erfindungsgemäßen Filtercigaretten;
- Figur 4: ein erfindungsgemäßes Filterbelagpapier mit einem Belagpapierstreifen und einem daran angebrachten Cigarettenpapierstreifen;
- Figur 5: eine schematische Darstellung des Verfahrens zur Herstellung einer solchen Doppelfilter-Cigarette;
- Figur 6: ein doppeltes Filterbelagpapier, wie es bei dem Verfahren verwendet werden kann; und
- Figur 7: ein durch Auftrennen des doppelten Filterbelagpapiers entstandenes Filterbelagpapier.

In Figur 1 ist eine erfindungsgemäße Doppelfilter-Cigarette dargestellt. Sie besteht aus einem Tabakstrang 3, an den auf beiden Seiten je ein Filter 1 und 2 angesetzt ist. Die Doppelfilter-Cigarette ist insgesamt mit 10 gekennzeichnet. Die beiden Filter unterscheiden sich gemäß der vorliegenden Erfindung. So ist beispielsweise der Filter 1 so ausgestaltet, dass beim Abrauchen der Cigarette mit dem Filter 1, aber ohne den Filter 2, eine kräftige Cigarette entsteht. Hierzu muss natürlich der Filter 2 vorher abgetrennt werden. Andererseits erhält man, wenn der Filter 2 am Tabakstrang 3 verbleibt und der Filter 1 abgetrennt wird, eine leichtere Cigarette, und zwar durch die unterschiedlichen Filterwirkungen in den Filtern 1 und 2. Bei der dargestellten Ausgestaltung hat also der Filter 2 höhere Retention als der Filter 1.

Die Filter 1 und 2 sind auf jeder Seite mit einem erfindungsgemäßen Filterbelagpapier 11 an dem Tabakstrang 3 befestigt. Ausgerollt ist ein solches Filterbelagpapier 11 in der Figur 4 von der Innenseite zu sehen. Es besteht aus einem Belagpapierstreifen 9, an den ein Cigarettenpapierstreifen 8 so angeklebt ist, dass er an einer Längsseite vorsteht. An diesem Cigarettenpapierstreifen 8, und nur im Bereich dieses Streifens (also nicht im Bereich des Belagpapierstreifens 9), ist der Filter nunmehr mit dem Tabakstrang 3 verbunden. Dies führt dazu, dass bei einer Abtrennung des Filters lediglich ein Teil des Cigarettenpapierstreifens 8 am freigewordenen Ende der Cigarette verbleibt. Beim Verbrennen erzeugt dieser Rest des Cigarettenpapierstreifens 8 keinen nachteiligen Geschmackseindruck. Durch das Abtrennen an dieser Stelle entsteht ferner eine Cigarette, die an ihrem anzubrennenden Ende glatt, also nicht ausgefranst ist.

Auf den Cigarettenpapierstreifen 8 ist jeweils ein Aufdruck aufgebracht, der anzeigt, welche Cigarette entsteht, wenn man den gegenüberliegenden Filter abtrennt.

Die Figuren 2 und 3 zeigen eine Cigarettenschachtel, wie sie bevorzugt erfindungsgemäß mit der beschriebenen Doppelfilter-Cigarette verwendet wird. In Figur 2 ist die Vorderseite dieser Cigarettenschachtel dargestellt, während Figur 3 deren Rückseite zeigt. Neben der Schachtel sind jeweils Cigaretten in der Lage gezeigt, in der sie sich in der Schachtel befinden. Die Vorderseite der Schachtel in Figur 2 ist mit dem Bezugszeichen 5 versehen, und der Deckel, der sich von dieser Seite her öffnet, trägt das Bezugszeichen 4. In Figur 3 ist die Rückseite 7 gezeigt, und der andere Deckel 6 der Schachtel öffnet sich auf dieser Rückseite 7. Die Schachtel hat also an beiden Stirnseiten je einen Deckel, die sich jeweils auf entgegengesetzten Flachseiten öffnen.

Diese Schachtel erlaubt es nach Füllung mit erfindungsgemäßen Doppelfilter-Cigaretten, dem Konsumenten in einer Packung zwei unterschiedliche Cigarettenversionen klar unterscheidbar und auf ansprechende Weise anzubieten. Indem er den Deckel 6 der Rückseite 7 öffnet, erhält er zum Beispiel die leichtere Version der Cigarette; wenn er die Packung umdreht und den Deckel 4 der Vorderseite 5 öffnet, erhält er die kräftigere Version, und zwar immer dann, wenn er den gegenüberliegenden Filter abtrennt. Die Schachtel ist zur Unterscheidung der beiden Versionen sinnvollerweise auf Vorder- und Rückseite mit dem Emblem der jeweiligen Version ausgestattet. Der Konsument kann somit auf individuelle Weise auf seine momentanen Geschmacksbedürfnisse eingehen, ohne zwei Cigarettenpackungen mit sich führen zu müssen.

Figur 5 zeigt schematisch ein Verfahren zur fabrikatorischen Herstellung einer solchen Doppelfilter-Cigarette. Eine herkömmliche Cigarettenherstellungsmaschine 20 erzeugt Tabakstränge 22 mit einer Länge von 40 bis 60 mm, insbesondere 50 mm, die der Staffeltrommel 24 einer Filteransetzmaschine übergeben werden. Die Tabakstränge 22 werden dabei zentral auf der Staffeltrommel 24 so positioniert, dass an den beiden Enden der Tabakstränge 22 jeweils ein Filter angesetzt werden kann.

Als Markierung und zur Halterung der Tabakstränge 22 auf der Staffeltrommel dienen Öffnungen 34 in der Oberfläche der Staffeltrommel 24, an die ein Unterdruck angelegt wird, so dass die Tabakstränge 22 an die Oberfläche der Staffeltrommel 24 angesaugt und dort festgehalten werden. Zur weiteren Positionierung sind in der Oberfläche der Staffeltrommel 24 muldenförmige Vertiefungen vorgesehen, die jeweils einen einzigen Tabakstrang aufnehmen.

Aus einem ersten Filtermagazin 26 werden Filter mit einer ersten Filterwirkung und aus einem zweiten Filtermagazin 30 werden Filter 32 mit einer zweiten, anderen Filterwirkung an die Staffeltrommel 24 übergeben und von beiden Seiten her an die in den Mulden der Staffeltrommel 24 gehaltenen Tabakstränge 22 angesetzt.

Von einer nicht dargestellten Bobine wird ein sogenanntes "doppeltes Belagpapier" 42 zugeführt, das im Detail in Figur 6 zu erkennen ist. Das doppelte Belagpapier besteht aus einem zentralen Streifen 44 aus Cigarettenpapier, der an seinen beiden Längskanten mit jeweils einem Streifen Belagpapier 46, 48 verbunden ist. Es handelt sich also ein um sein Spiegelbild verbreitertes Belagpapier der Ausführungsform nach Figur 4.

Die beiden Streifen 46, 48 Belagpapier sind dabei so breit, dass sie jeweils den zugeordneten Filter 28, 32 bedecken. Der Streifen 44 Cigarettenpapier ist so breit, dass eine gute Verklebung sowohl zu den beiden seitlichen Belagpapieren 46, 48 als auch zum Cigarettenpapier der Tabakstränge 22 möglich ist.

Geht man für jede Verklebung von einer Überlappung von etwa 1 bis 8 mm aus, wie sie in der Cigarettenindustrie üblich ist, so sollte der Streifen 44 Cigarettenpapier eine Breite von etwa 4 bis 32 mm haben.

Die beiden Streifen 46, 48 Belagpapier sind in ihren Spezifikationen, also in Bezug auf Ventilation, Dicke, Breite, Farbe etc. an die Filter-Spezifikationen der beiden Filter 28, 32 angepasst.

Neben diesem besonders geeigneten Belagpapier können jedoch auch alle anderen Belagpapiere eingesetzt werden, die so aufgebaut sind, dass der mit dem Tabakstrang 22 verklebte Teil des Belagpapiers dünn genug ist, um die leichte Abtrennung des Filters vom Tabakstrang zu ermöglichen. Dies lässt sich beispielsweise durch ein Cigarettenpapier- ähnliches Belagpapier erzielen, das im Bereich des Mundendes/Filters verstärkt ist.

Das doppelte Belagpapier 42 wird durch ein Trennmesser 50 in zwei zueinander spiegelsymmetrische Hälften aus jeweils einem Streifen Cigarettenpapier 52, 54 und den beiden Streifen 46, 48 Belagpapier getrennt, auf die entsprechende Breite des Tabakstrangs 22 v-förmig auseinandergefahren und an eine Saugwalze 38 mit Saugöffnungen 40 übergeben, die die beiden Streifen fixieren.

Die beiden Belagpapierstreifen 46, 52 bzw. 48, 54 werden auf herkömmliche Weise beleimt und in Belagpapier-Blättchen geschnitten. Die Schnitte sind bei 58 angedeutet.

Über eine nichtdargestellte, in der Cigarettenindustrie übliche Rollhand, die gegebenenfalls für beide Filter 28, 32 getrennt eingestellt werden kann, werden die Filter 28, 32 mit dem Tabakstrang 22 verbunden. Dabei bedecken die beiden Streifen 46, 48 Belagpapier den Umfang der Filter 28, 32, während das an diesen Streifen Belagpapier 46, 48 befestigte Cigarettenpapier 52, 54 mit dem Cigarettenpapier des Tabakstrangs 22 verklebt wird.

Die so hergestellten Doppelfilter-Cigaretten 56 werden über übliche Prüf- und Übergabetrommeln an eine Verpackungsmaschine weitergegeben.

Als Alternative zu der dargestellten Ausführungsform des Herstellungsverfahrens können in der Filteransetzmaschine auch zwei Bobinen mit einem einfachen Belagpapier, wie es in Figur 4 dargestellt ist, verwendet werden.

## Patentansprüche

1. Filtercigarette mit einem Tabakstrang (3) und zwei an dem Tabakstrang angesetzten Filtern (1, 2), die vom Tabakstrang (3) ablösbar sind, wobei die beiden Filter (1, 2) deutlich unterschiedliche Filterwirkungen aufweisen, **dadurch gekennzeichnet, dass** die Filter (1, 2) mittels eines Filterbelagpapiers (11) an dem Tabakstrang (3) angebracht sind, welches einen Belagpapierstreifen (9) und einen daran anschließenden Cigarettenpapierstreifen (8) aufweist, wobei die Verbindung zwischen Tabakstrang (3) und Filter (1, 2) über den Cigarettenpapierstreifen (8) erfolgt.

2. Filtercigarette nach Anspruch 1, **dadurch gekennzeichnet, dass** der Belagpapierstreifen (9) und der daran anschließende Cigarettenpapierstreifen (8) einstückig sind, wobei dem Belagpapierstreifen durch Bedruckung die physikalischen Eigenschaften, insbesondere die Festigkeit eines Belagpapiers verliehen werden.

3. Filtercigarette nach Anspruch 1, **dadurch gekennzeichnet, dass** der Belagpapierstreifen und der Cigarettenpapierstreifen mehrstückig, insbesondere zweistückig ausgebildet und miteinander verbunden sind, insbesondere miteinander verklebt sind.

4. Filtercigarette nach einem der Ansprüche 1 bis 3, **dadurch gekennzeichnet, dass** die beiden Filter (1,2) einen unterschiedlichen Aufbau aufweisen.

5. Filtercigarette nach einem der Ansprüche 1 bis 4, **dadurch gekennzeichnet, dass** die beiden Filter (1, 2) unterschiedliche Filtermaterialien aufweisen.

6. Filtercigarette nach einem der Ansprüche 1 bis 5, **dadurch gekennzeichnet, dass** die beiden Filter (1,2) unterschiedlich hoch ventiliert sind.

7. Filtercigarette nach einem der Ansprüche 1 bis 6, **dadurch gekennzeichnet, dass** im Bereich der Filter (1, 2) Markierungen angebracht sind, welche die bei Abtrennung eines Filters (1, 2) entstehende Cigarette kennzeichnen.

8. Filtercigarette nach einem der Ansprüche 1 bis 7, **dadurch gekennzeichnet, dass** die Cigarette mit beiden Filtern (1, 2) eine Länge von 80 bis 120 mm, bevorzugt 100 mm aufweist, wobei die Länge des Tabakstranges (3) 40 bis 60 mm, bevorzugt etwa 50 mm beträgt.

9. Filtercigarette nach einem der Ansprüche 1 bis 8, **dadurch gekennzeichnet, dass** der Cigarettenpapierstreifen (8) über eine Längskante des Belagpapierstreifens (9) hervorsteht.

10. Filterbelagpapier (11) zur Anbringung eines Filters an einem Tabakstrang (3), **dadurch gekennzeichnet, dass** es einen Belagpapierstreifen (9) und einen daran befestigten Cigarettenpapierstreifen (8) aufweist, wobei der Cigarettenpapierstreifen (8) den Verbindungsabschnitt zwischen Tabakstrang (3) und Filter (1, 2) bildet.

11. Filterbelagpapier (11) nach Anspruch 10, **dadurch gekennzeichnet, dass** der Cigarettenpapierstreifen (8) über eine Längskante des Belagpapierstreifens (9) hervorsteht.

12. Filterbelagpapier nach einem der Ansprüche 10 oder 11, **dadurch gekennzeichnet, dass** es als "doppeltes Belagpapier" (42) aus einem zentralen Streifen (44) Cigarettenpapier und zwei seitlich angesetzten Streifen (46, 48) Belagpapier ausgebildet ist, das in der Mitte aufgetrennt wird, so dass zwei einzelne Filterbelagpapiere aus miteinander verbundenen Streifen (52, 54) Cigarettenpapier und Streifen (46, 48) Belagpapier entstehen.

13. Filterbelagpapier nach Anspruch 12, **dadurch gekennzeichnet, dass** die nach der Trennung entstehenden Streifen zueinander spiegelbildlich sind.

14. Verwendung einer Filtercigarette nach einem der Ansprüche 1 bis 9 mit einer Cigarettenschachtel, die Öffnungsklappen (4, 6) an beiden Stirnseiten aufweist.

15. Verwendung nach Anspruch 14, **dadurch gekennzeichnet, dass** die Öffnungsklappen (4, 6) jeweils an gegenüberliegenden Flachseiten (5, 7) der Schachtel an einer stirnseitigen Kante angelenkt sind.

16. Verwendung nach Anspruch 14 oder 15, **dadurch gekennzeichnet, dass** die gegenüberliegenden Flachseiten (5, 7) mit Kennzeichnungen bzw. Aufschriften versehen sind, welche jeweils denjenigen Cigaretten entsprechen, die von dieser Flachseite (5, 7) her mit dem Filter (1, 2) voraus aus der Schachtel entnehmbar sind.

17. Verfahren zur Herstellung einer Doppelfilter-Cigarette (56) mit einem Tabakstrang (22) und zwei an den Enden des Tabakstrangs (22) angesetzten Filtern (28, 32) mit deutlich unterschiedlichen Filterwirkungen, bei dem an den beiden Enden des vorgefertigten Tabakstrangs (22) jeweils ein Filter (28, 32) angesetzt und mittels eines an die gewünschte Spezifikationen der Filter (28, 32) angepassten Filterbelagpapiers (46, 52 / 48, 54) mit dem Tabakstrang (22) verbunden wird, wobei das Filterbelagpapier einen Belagpapierstreifen (9) und einen daran anschließenden Cigarettenpapierstreifen (8) aufweist und die Verbindung zwischen Tabakstrang (3) und Filter (1, 2) über den Cigarettenpapierstreifen (8) erfolgt.

18. Verfahren nach Anspruch 17, bei dem Tabakstränge (22) von etwa 40 bis 60 mm Länge von einer Cigarettenherstellungsmaschine (20) der Staffeltrommel (24) einer Filteransetzmaschine zugeführt werden.

19. Verfahren nach Anspruch 18, **dadurch gekennzeichnet, dass** die Tabakstränge (22) durch Saugöffnungen (34) und/oder muldenförmige Vertiefungen auf der Oberfläche der Staffeltrommel (24) positioniert werden.

20. Verfahren nach einem der Ansprüche 18 und 19, **dadurch gekennzeichnet, dass** an die beiden Enden der auf der Staffeltrommel (34) positionierten Tabakstränge (22) Filter (28, 32) angesetzt werden, die von zwei Filtermagazinen (26, 30) zugeführt werden.

21. Verfahren nach einem der Ansprüche 17 bis 20, **dadurch gekennzeichnet, dass** ein "doppeltes Belagpapier" (42) aus einem zentralen Streifen (44) Cigarettenpapier und zwei seitlich damit verbundenen Streifen (46, 48) Belagpapier aufgeteilt und die entstehenden Streifen aus Cigarettenpapier (52, 54) und Belagpapier (46, 48) zur Verbindung der Filter (28, 32) mit den Tabaksträngen (22) verwendet werden.

22. Verfahren nach Anspruch 21, **dadurch gekennzeichnet, dass** das doppelte Belagpapier (42) in zwei zueinander spiegelbildliche Streifen aus Cigarettenpapier (52, 54) und Belagpapier (46, 48) aufgeteilt wird.

23. Verfahren nach einem der Ansprüche 17 bis 21, **dadurch gekennzeichnete, dass** die Belagpapiere (46, 48) in Bezug auf Ventilation, Dicke und Breite den Spezifikationen der beiden Filter (28, 32) angepasst werden.

## Claims

1. A filter cigarette comprising a tobacco rod (3) and two filters (1, 2) attached to the tobacco rod which can be removed from the tobacco rod (3), wherein the two filters (1, 2) exhibit significantly different filter effects, **characterised in that** the filters (1, 2) are attached to the tobacco rod (3) by means of a filter tipping paper (11) which comprises a tipping paper strip (9) and a cigarette paper strip (8) connected to it, wherein the tobacco rod (3) and the filter (1, 2) are connected via the cigarette paper strip (8).

2. The filter cigarette as set forth in claim 1, **characterised in that** the tipping paper strip (9) and the cigarette paper strip (8) connected to it are integrated in one piece, wherein the tipping paper strip is provided with the physical properties, in particular the stability, of a tipping paper by being printed.

3. The filter cigarette as set forth in claim 1, **characterised in that** the tipping paper strip and the cigarette paper strip are formed as multiple pieces, in particular as two pieces, and connected to each other, in particular glued to each other.

4. The filter cigarette as set forth in any one of claims 1 to 3, **characterised in that** the two filters (1, 2) exhibit different designs.

5. The filter cigarette as set forth in any one of claims 1 to 4, **characterised in that** the two filters (1, 2) exhibit different filter materials.

6. The filter cigarette as set forth in any one of claims 1 to 5, **characterised in that** the two filters (1, 2) are ventilated to different degrees.

7. The filter cigarette as set forth in any one of claims 1 to 6, **characterised in that** markings are attached in the area of the filters (1, 2) which mark the cigarettes created when a filter (1, 2) is cut off.

8. The filter cigarette as set forth in any one of claims 1 to 7, **characterised in that** the cigarette with both filters (1, 2) exhibits a length of 80 to 120 mm, preferably 100 mm, wherein the length of the tobacco rod (3) is 40 to 60 mm, preferably about 50 mm.

9. The filter cigarette as set forth in any one of claims 1 to 8, **characterised in that** the cigarette paper strip (8) protrudes beyond a longitudinal edge of the tipping paper strip (9).

10. A filter tipping paper (11) for attaching a filter to a tobacco rod (3), **characterised in that** it comprises a tipping paper strip (9) and a cigarette paper strip (8) connected to said tipping paper strip (9), wherein the cigarette paper strip (8) forms the connecting section between the tobacco rod (3) and the fitter (1, 2).

11. The filter tipping paper (11) as set forth in claim 10, **characterised in that** the cigarette paper strip (8) protrudes beyond a longitudinal edge of the tipping paper strip (9).

12. The filter tipping paper (11) as set forth in any one of claims 10 or 11, **characterised in that** it is formed as a "double tipping paper" (42) consisting of a central strip (44) of cigarette paper and two strips (46, 48) of tipping paper attached laterally, said double tipping paper being divided in the centre such that two individual filter tipping papers consisting of strips (52, 54) of cigarette paper connected to each other and strips (46, 48) of tipping paper are created.

13. The filter tipping paper as set forth in claim 12, **characterised in that** the strips created following separation are laterally reversed with respect to each other.

14. The use of a filter cigarette as set forth in any one of claims 1 to 9 with a cigarette packet comprising opening flaps (4, 6) on both facing sides.

15. The use as set forth in claim 14, **characterised in that** the opening flaps (4, 6) are each coupled to opposing flat sides (5, 7) of the packet at an edge of the facing side.

16. The use as set forth in claim 14 or 15, **characterised in that** the opposing flat sides (5, 7) are provided with markings or inscriptions which each correspond to the cigarettes which can be removed from that flat side (5, 7) of the packet with the filter (1, 2) first.

17. A method for producing a double-filter cigarette (56) comprising a tobacco rod (22) and two filters (28, 32) attached to the ends of the tobacco rod (22) and having significantly different filter effects, in which a filter (28, 32) is attached to each of the two ends of the ready-made tobacco rod (22) and connected to the tobacco rod (22) by means of a filter tipping paper (46, 52 / 48, 54) adapted to the desired specifications of the filters (28, 32), wherein the filter tipping paper comprises a tipping paper strip (9) and a cigarette paper strip (8) connected to said tipping paper strip (9), and the tobacco rod (3) and the filter (1, 2) are connected via the cigarette paper strip (8).

18. The method as set forth in claim 17, wherein tobacco rods (22) of about 40 to 60 mm in length are supplied by a cigarette producing machine (20) to the staggered drum (24) of a filter attaching machine.

19. The method as set forth in claim 18, **characterised in that** the tobacco rods (22) are positioned on the surface of the staggered drum (24) using suction ports (34) and/or trough-shaped recesses.

20. The method as set forth in any one of claims 18 and 19, **characterised in that** filters (28, 32) are attached to the two ends of the tobacco rods (22) positioned on the staggered drum (24), said filters (28, 32) being supplied from two filter magazines (26, 30).

21. The method as set forth in any one of claims 17 to 20, **characterised in that** a "double tipping paper" (42) consisting of a central strip (44) of cigarette paper and two strips (46, 48) of tipping paper connected laterally to said central strip (44) is divided and the strips (52, 54) of cigarette paper and tipping paper (46, 48) created are used to connect the filters (28, 32) to the tobacco rods (22).

22. The method as set forth in claim 21, **characterised in that** the double tipping paper (42) is divided into two strips, laterally reversed with respect to each other, consisting of cigarette paper (52, 54) and tipping paper (46, 48).

23. The method as set forth in any one of claims 17 to 21, **characterised in that** the tipping papers (46, 48) are adapted with respect to ventilation, thickness and width to the specifications of the two filters (28, 32).

## Revendications

1. Cigarette avec filtre comportant un boudin de tabac (3) et deux filtres (1, 2) placés contre le boudin de tabac, qui peuvent être détachés du boudin de tabac (3), les deux filtres (1, 2) présentant des effets de filtration nettement différents, **caractérisée en ce que** les filtres (1, 2) sont fixés au boudin de tabac (3) à l'aide d'un papier de garniture de filtre (11), lequel présente une bande de papier de garniture (9) et une bande de papier à cigarette (8) s'y raccordant, la liaison entre le boudin de tabac (3) et le filtre (1, 2) se faisant via la bande de papier à cigarette (8).

2. Cigarette avec filtre suivant la revendication 1, **caractérisée en ce que** la bande de papier de garniture (9) et la bande de papier à cigarette (8) s'y raccordant sont en une pièce, la bande de papier de garniture acquérant les caractéristiques physiques, en particulier la résistance, d'un papier de garniture par impression.

3. Cigarette avec filtre suivant la revendication 1, **caractérisée en ce que** la bande de papier de garniture et la bande de papier à cigarette sont formées en plusieurs pièces, en particulier en deux pièces, et reliées ensemble, en particulier collées ensemble.

4. Cigarette avec filtre suivant l'une des revendications 1 à 3, **caractérisée en ce que** les deux filtres (1, 2) présentent une structure différente.

5. Cigarette avec filtre suivant l'une des revendications 1 à 4, **caractérisée en ce que** les deux filtres (1, 2) présentent des matériaux de filtration différents.

6. Cigarette avec filtre suivant l'une des revendications 1 à 5, **caractérisée en ce que** les deux filtres (1, 2) sont différemment ventilés.

7. Cigarette avec filtre suivant l'une des revendications 1 à 6, **caractérisée en ce que** des marquages sont appliqués dans la région des filtres (1, 2), lesquels identifient la cigarette obtenue lors de la séparation d'un filtre (1, 2).

8. Cigarette avec filtre suivant l'une des revendications 1 à 7, **caractérisée en ce que** la cigarette avec les deux filtres (1, 2) a une longueur de 80 à 120 mm, de préférence 100 mm, la longueur du boudin de tabac (3) étant de 40 à 60 mm, de préférence environ 50 mm.

9. Cigarette avec filtre suivant l'une des revendications 1 à 8, **caractérisée en ce que** la bande de papier à cigarette (8) dépasse d'une arête longitudinale de la bande de papier de garniture (9).

10. P apier de garniture de filtre (11) pour mise en place d'un filtre sur un boudin de tabac (3), **caractérisé en ce qu'**il présente une bande de papier de garniture (9) et une bande de papier à cigarette (8) qui y est fixée, la bande de papier à cigarette (8) constituant la section de liaison entre le boudin de tabac (3) et le filtre (1, 2).

11. Papier de garniture de filtre (11) suivant la revendication 10, **caractérisé en ce que** la bande de papier à cigarette (8) dépasse d'une arête longitudinale de la bande de papier de garniture (9).

12. P apier de garniture de filtre suivant l'une des revendications 10 ou 11, **caractérisé en ce qu'**il est formé comme "papier de garniture double" (42) à partir d'une bande centrale (44) de papier à cigarette et de deux bandes placées latéralement (46, 48) de papier de garniture, qui est séparé par le milieu, de sorte qu'on obtient deux papiers de garniture de filtre individuels formés de bandes (52, 54) de papier à cigarette et de bandes (46, 48) de papier de garniture reliées ensemble.

13. Papier de garniture de filtre suivant la revendication 12, **caractérisé en ce que** les bandes obtenues après la séparation présentent une symétrie miroir.

14. Utilisa tion d'une cigarette avec filtre suivant l'une des revendications 1 à 9 avec un paquet de cigarettes qui présente des clapets d'ouverture (4, 6) aux deux faces frontales.

15. Utilisation suivant la revendication 14, **caractérisée en ce que** les clapets d'ouverture (4, 6) sont articulés autour d'une arête frontale respectivement à des côtés plats opposés (5, 7) du paquet.

16. Utilisation suivant la revendication 14 ou 15, **caractérisée en ce que** les côtés plats opposés (5, 7) sont pourvus de marquages ou inscriptions, qui correspondent respectivement aux cigarettes qui peuvent être prélevées du paquet par ce côté plat (5, 7) avec le filtre (1, 2) vers l'avant.

17. Procédé de fabrication d'une cigarette à filtre double (56) avec un boudin de tabac (22) et deux filtres (28, 32) ayant des effets de filtration nettement différents placés aux extrémités du boudin de tabac (22), pour lequel un filtre (28, 32) est placé respectivement à chaque extrémité du boudin de tabac préfabriqué (22) et est relié au boudin de tabac (22) à l'aide d'un papier de garniture du filtre (46, 52 / 48, 54) adapté aux spécifications désirées des filtres (28, 32), le papier de garniture du filtre présentant une bande de papier de garniture (9) et une bande de papier à cigarette (8) s'y raccordant et la liaison entre le boudin de tabac (3) et le filtre (1, 2) se fait via la bande de papier à cigarette (8).

18. Procédé suivant la revendication 17, pour lequel des boudins de tabac (22) d'environ 40 à 60 mm de longueur sont amenés par une machine de fabrication de cigarettes (20) au tambour à redans (24) d'une machine à placer les filtres.

19. Procédé suivant la revendication 18, **caractérisé en ce que** les boudins de tabac (22) sont positionnés à travers des ouvertures d'aspiration (34) et/ou des renfoncements en forme d'auges à la surface du tambour à redans (24).

20. P rocédé suivant l'une des revendications 18 et 19, **caractérisé en ce que** des filtres (28, 32), qui sont amenés par deux magasins à filtres (26, 30), sont placés aux deux extrémités des boudins de tabac (22) positionnés sur le tambour à redans (34).

21. P rocédé suivant l'une des revendications 17 à 20, **caractérisé en ce qu'**un "papier de garniture double" (42) constitué d'une bande centrale (44) de papier à cigarette et de deux bandes (46, 48) de papier de garniture qui y sont reliées latéralement est divisé et **en ce que** les bandes obtenues de papier à cigarette (52, 54) et de papier de garniture (46, 48) sont utilisées pour relier les filtres (28, 32) aux boudins de tabac (22).

22. Procédé suivant la revendication 21, **caractérisé en ce que** le papier de garniture double (42) est divisé en deux bandes à symétrie miroir de papier à cigarette (52, 54) et de papier de garniture (46, 48).

23. P rocédé suivant l'une des revendications 17 à 21, **caractérisé en ce que** les papiers de garniture (46, 48) sont adaptés aux spécifications des deux filtres (28, 32) en ce qui concerne la ventilation, l'épaisseur et la largeur.
